# EUROPÄISCHE PATENTANMELDUNG

(11) **EP 4 674 325 A1**
(43) Veröffentlichungstag der Anmeldung: **07.01.2026**
(21) Anmeldenummer: 25179617.3
(22) Anmeldetag: 28.05.2025
(51) Int. Cl.: A47G 1/16, A47G 1/18

(54) **POSITIONIEREINRICHTUNG UND POSITIONIERSYSTEM FÜR DAS AUFHÄNGEN VON DREIDIMENSIONALEN OBJEKTEN**

(71) Anmelder: Gramann, Jens, 82166 Gräfelfing (DE)
(72) Erfinder: Gramann, Jens, 82166 Gräfelfing (DE)
(74) Vertreter: Paustian & Partner Patentanwälte mbB

(57) **Zusammenfassung**

Die Erfindung betrifft eine Positioniereinrichtung (1), ein Positioniersystem und ein Verfahren zum Positionieren eines an einem flexiblen Aufhängelement (15) aufgehängten dreidimensionalen Objekts (17) insbesondere an einer vertikalen Wand (11). Die Positioniereinrichtung (1) weist dabei wenigstens einen Befestigungspunkt (2) auf, an dem sie mit dem dreidimensionalen Objekt (17) verbindbar ist und eingerichtet ist, das flexible Aufhängelement (15) an einem Hängepunkt (18) zu halten, welcher oberhalb des Schwerpunkts (S) des dreidimensionalen Objekts (17) angeordnet ist.

## Beschreibung

Die Erfindung betrifft eine Positioniereinrichtung zum Positionieren eines an einem flexiblen Aufhängelement aufgehängten dreidimensionalen Objekts insbesondere an einer vertikalen Wand sowie ein Positioniersystem aufweisend eine solche Positioniereinrichtung und ein Verfahren zum Positionieren eines dreidimensionalen Objekts insbesondere an einer vertikalen Wand.

Dreidimensionale Objekte wie beispielsweise Bilder werden üblicherweise an in die Wand geschlagenen Nägeln oder an mittels Dübel in der Wand eingesetzter Schrauben aufgehängt. Will man die Wand unversehrt lassen, zum Beispiel in Galerien mit wechselnden Ausstellungen, kommen typischerweise Aufhängesysteme wie beispielsweise in US 4 973 021 A gezeigt zum Einsatz. Hierbei befindet sich meist in der Ecke zur Decke hin eine Schiene, an der formschlüssig ein Seil aus Kunststoff oder Stahl befestigt ist. Oft weist das formschlüssige Element einen horizontalen Freiheitsgrad in der Erstreckung der Schiene auf, damit die Seile entlang der Wand verschoben werden können. Hierzu dienen meist Nutsteine oder Haken. Auf Höhe des aufzuhängenden Bildes befindet sich ein (weiterer) Haken, der entlang des Seils verschoben und mit einer Klemmung in der richtigen Höhe fixiert werden kann. Als Klemmung werden häufig Klemmschrauben oder -keile in verschiedenen Ausführungen verwendet. Eine Ausführungsform mit Klemmkeilen ist beispielsweise in DE 195 20 009 A1 gezeigt. Da der Haken in irgendeiner Form auch am Bild befestigt werden muss, gibt es dort weitere Befestigungselemente wie beispielsweise in DE 91 13 038 U1 dargestellte Ösen. Eine Funktionsvereinigungen dieser Elemente ist insbesondere aus DE 20 2005 011 418 U1 bekannt: Hier bilden Haken, Klemmung und Öse eine Einheit.

Manche Seile eines Aufhängesystems weisen an einem Ende eine Seilschlinge auf. Diese kann genutzt werden, um das Seil in einem Wand- oder Deckenbereich außerhalb des primären Sichtfeldes an Nägeln oder Schrauben oder Haken zu befestigen. Werden Schienen eingesetzt, lässt sich das System auch umdrehen: Der Haken mit Klemmung wird dann an der Schiene eingehängt, während die Seilschlinge an einem Nagel, einer Schraube oder einem Haken am Bild befestigt wird. Im Folgenden soll zur Vereinfachung unter dem Begriff Öse jedwede am Bild angebrachte Struktur verstanden werden, an der ein konventionelles Aufhängesystem mit der jeweiligen Befestigungsvorrichtung formschlüssig angebracht werden kann.

Grundsätzlich ist die Handhabung von Hängesystemen relativ einfach, die Systeme sind seit vielen Jahren etabliert. Ein ästhetisches Problem ist allerdings, dass dreidimensionale Objekte, insbesondere Gemälde oder gerahmte Fotographien und Drucke, die mittels Hängesystemen präsentiert werden, typischerweise im oberen Bereich bzw. an ihrer Oberkante von der Wand abstehen. Dieses Phänomen ist beispielsweise in JP 2 500 670 Y2 in Figur 6 zu sehen. Bei einer Befestigung eines Objekts wie einem Gemälde direkt an der Wand mittels Nägel oder Schrauben tritt das Problem nicht auf, da diese im Gegensatz zu einem Seilsystem auch Kräfte in Betrachtungsrichtung leiten können und so eine unerwünschte Auslenkung verhindern.

Hiervon ausgehend stellt sich die Erfindung die Aufgabe, eine verbesserte Positionierung eines dreidimensionalen Objekts zur Verfügung zu stellen. Dies wird erfindungsgemäß durch eine Positioniereinrichtung gemäß Anspruch 1 sowie durch ein Positioniersystem mit einer solchen Positioniereinrichtung und ein entsprechendes Verfahren zum Positionieren eines dreidimensionalen Objekts insbesondere an einer vertikalen Wand erreicht. Vorteilhafte Ausbildungen der Erfindung sind Gegenstand der Unteransprüche.

Zur Lösung der Aufgabe wird eine Positioniereinrichtung zum Positionieren eines an einem flexiblen Aufhängelement aufgehängten dreidimensionalen Objekts insbesondere an einer vertikalen Wand vorgeschlagen. Die Positioniereinrichtung weist wenigstens einen Befestigungspunkt auf, an dem sie mit dem dreidimensionalen Objekt verbindbar ist und ist eingerichtet, das flexible Aufhängelement an einem Hängepunkt zu halten, welcher oberhalb des Schwerpunkts des dreidimensionalen Objekts angeordnet ist und im Wesentlichen in einer vertikal durch diesen Schwerpunkt verlaufenden Ebene liegt, wobei der Befestigungspunkt beabstandet von der Ebene E angeordnet ist.

Die Positioniereinrichtung ist somit mit einem oder mehreren Befestigungspunkten ausgestattet, der / die - sofern die Positioniereinrichtung am dreidimensionalen Objekt befestigt bzw. angeordnet ist - nicht zwischen Hängepunkt und Schwerpunkt und damit auch nicht auf Ebene E liegt / liegen. Die Positioniereinrichtung ist eine Struktur bestehend aus mindestens einem Befestigungspunkt und kann mindestens ein Einstellelement aufweisen. Die Positioniereinrichtung kann für höhere Belastungen durch das Gewicht des Objekts aus Metall in Form von Blech, Draht oder gegossen sein. Insbesondere bei niedrigeren Belastungen kann die Positioniereinrichtung auch aus Kunststoff, bevorzugt transparentem Kunststoff gefertigt sein, um optisch weniger aufzufallen.

Ein flexibles Aufhängeelement ist Teil eines handelsüblichen Aufhängesystems. Gebräuchlich sind transparente Kunststoffschnüre oder -seile, für schwerere Objekte kommen Stahlseile zum Einsatz. Seltener werden auch Ketten, ganz vereinzelt auch Stäbe eingesetzt. Objekte sind im Kontext der Erfindung grundsätzlich räumliche Strukturen mit einem Eigengewicht und Schwerpunkt, die insbesondere an einer Wand präsentiert werden sollen. Insbesondere kann es sich dabei um Gemälde, gerahmte Fotographien oder Drucke handeln, die typischerweise an ihrer Rückseite Strukturen wie Ösen, Haken, Bügel, Stufen und ähnliches aufweisen, um daran an einen Nagel, eine Schraube oder einen Schraubhaken an einer vertikalen Wand gehängt zu werden. Unter Wänden sind Gebäudewände im Innen- wie Außenbereich als auch temporäre Stellwände zu verstehen, die beispielsweise im Rahmen von Ausstellungen oder Messen auch flexibel aufgebaut werden. Wände sind dabei im Wesentlichen plane, vertikale Strukturen.

Unter dem Begriff Hängepunkt ist der Ort zu verstehen, an dem das flexible Aufhängeelement von der Positioniereinrichtung in Richtung seiner oberen Befestigung an Wand oder Raumdecke wegläuft. Das Objekt kann nur dann in der gewünschten Position und Ausrichtung im Bezug zur Wand hängen, wenn der Hängepunkt oberhalb des Schwerpunkts des Objekts in einer vertikalen Ebene E des Objekts durch denselben liegt. Anders als beispielsweise ein Schraubhaken, soll das Positionierelement mindestens einen Befestigungspunkt für seine Befestigung am Objekt aufweisen, der explizit nicht - auch nicht in Teilen - auf vorgenannter vertikaler Ebene durch den Schwerpunkt oder in seiner unmittelbaren Nähe liegt. Diese Eigenschaft ist für Objekte wie gerahmte Gemälde und ähnliches vorteilhaft, da man so nicht gezwungen ist, den Rahmen oben oder seitlich im Sichtbereich zu beschädigen, wie dies durch den Einsatz von Schraubhaken der Fall wäre, die man an der Schnittlinie der vertikalen Ebene E durch den Schwerpunkt oben oder seitlich mit dem Rahmen anbringen müsste. Stattdessen kann sich der Befestigungspunkt auf der Rückseite des Objekts oder im Fall eines gerahmten Bildes auch formschlüssig an der Vorderseite befinden. Befestigungspunkte sind Strukturen wie beispielsweise Durchgangslöcher, Nuten, Flächen oder Kanten, die in Verbindung mit Elementen des Standes der Technik wie Schrauben, Nägel, Niete, Klebstoffe, Magnete oder andere Systeme am Objekt angebracht werden können. Der Befestigungspunkt kann auch form- kraft- und/ oder stoffschlüssig ausgestaltet werden, die Positioniereinrichtung wird in diesen Fällen folglich an das Objekt gesteckt, geklemmt oder insbesondere auch zusätzlich geklebt. Der wenigstens eine Befestigungspunkt kann auch ausgebildet sein zur Befestigung der Positioniereinrichtung insbesondere formschlüssig mit einer an mit dem Objekt ausgebildeten Struktur zusammenzuwirken. Da die Lage des Schwerpunktes eines Objektes nicht immer einfach zu erfassen ist, kann das Positionierelement auch ein Einstellelement bieten, welches eine Justage der Lage des Hängepunkts erlaubt.

Durch das Positionieren des Hängepunktes in der vertikalen Ebene E des Objektes, vermeidet die erfindungsgemäße Positioniereinrichtung vor allem für Objekte wie Gemälde ein ästhetisch stark störendes Wegkippen der Oberkante von der Wand bei der Präsentation mit einem dem Stand der Technik entsprechenden Aufhängesystem wie in Fig. 11 gezeigt. Ein weiterer ästhetischer wie auch wirtschaftlicher Vorteil besteht darin, dass die Positioniereinrichtung eingerichtet ist, dass der Befestigungspunkt der Positioniereinrichtung bei einer Befestigung am Objekt nicht in der vertikalen Ebene E des Objektes liegt: Da Aufhängesysteme meist nur zu temporären Zwecken, z.B. im Rahmen einer Ausstellung verwendet werden, soll die Positioniereinrichtung für die finale Hängung des Gemäldes an Schrauben oder Nägeln an der Wand wieder entfernt werden. Sind die Befestigungspunkte beispielweise als Schraubverbindungen ausgeprägt und an einem hölzernen Bilderrahmen an der Fläche zur Wand hin angebracht, so stören die von den Schrauben stammenden Löcher nach der Entfernung des Positionierelements nicht. Wären sie hingegen in der unmittelbaren Nähe der für die wandparallele Ausrichtung erforderlichen Hängepunkte, befänden sich nach der Entfernung der Positioniereinrichtung im Sichtbereich des Rahmens Löcher der Schrauben, die mit großem Aufwand gespachtelt, geschliffen und lackiert werden müssten. Mit dem erfindungsgemäßen Positionierelement wird folglich eine sehr ästhetische, beschädigungsfreie und damit einfach und kostengünstig reversible Präsentation eines Objektes, insbesondere eines Gemäldes, mittels Aufhängesystemen ermöglicht.

Bei einer Ausführung der Positioniereinrichtung ist der Hängepunkt im Wesentlichen auf einer Vertikalen durch den Schwerpunkt des Objekts angeordnet. Will man das Objekt an nur ein flexibles Aufhängeelement hängen, ist es nicht ausreichend, dass das Positionierelement einen beliebigen Hängepunkt auf einer vertikalen Ebene durch den Schwerpunkt des Objekts bietet. In diesem Fall muss der Hängepunkt auf der Vertikalen g oberhalb des Schwerpunkts liegen. Damit die Vertikale beim Befestigen des Positionierelements am Objekt, insbesondere ein Bild, besser getroffen werden kann, ist es vorteilhaft, wenn das Positionierelement beispielsweise mit einer Mittenmarkierung ausgestattet ist, die in Flucht mit der ggf. gemessenen und angezeichneten Bildmitte (horizontal) gebracht werden kann. Besteht der Befestigungspunkt dabei aus einer flachen Struktur mit Bohrungen für Schrauben, so ist es besonders vorteilhaft, diese als sich horizontal erstreckende Langlöcher auszuführen, da man so die horizontale Position des Positionierelements einfacher optimieren kann. Mittenmarkierungen können beispielsweise Nuten, Ausbuchtungen, Ankörnungen, Ausklinkungen, Ritzungen, Beschriftungen, Bedruckungen und ähnliches sein.

Bei einer Ausführung der Positioniereinrichtung ist bei einer Positionierung eines dreidimensionalen Objekts mittels wenigstens zwei Positioniereinrichtungen die Ebene parallel zu einer Ausrichtung des dreidimensionalen Objekts oder hierzu in einem Winkel α um die Vertikale durch den Schwerpunkt des Objekts verschwenkt angeordnet. Im Fall eines im Wesentlichen quaderförmigen Bildes können die beiden Hängepunkte dann beide über der Oberseite an den oberen Hälften der Seiten oder an Oberseite und Seite gemischt platziert werden. Es muss lediglich ein Hängepunkt vom Schwerpunkt aus gesehen in Richtung der positiven und der zweite in Richtung der negativen y-Koordinate platziert werden, damit das Objekt sich nicht um die x-Achse in eine unerwünschte Position dreht. Besonders für Bilder ist die Platzierung der beiden Hängepunkte über der Bildoberseite vorteilhaft, da die Positioniereinrichtungen dann optisch weniger auffallen. Ebenso optisch gefälliger dürfte eine wandparallele Ebene E durch den Schwerpunkt sein, auch wenn eine um einen Winkel α verschwenkte Ebene technisch möglich ist. Der Winkel α beschreibt dabei den Winkel zwischen der Ebene E und der sich in Richtung der Koordinaten y und z erstreckenden Wand entlang der Vertikalen g. Für eine stabile Position des Objektes müssen die Haltepunkte stets oberhalb des Schwerpunkts liegen, was einem Teilbereich E' der Ebene E entspricht.

Bei einer Ausführung der Positioniereinrichtung ist diese eingerichtet, das flexible Aufhängelement an den Hängepunkt zu drücken oder zu ziehen. Wird das flexible Aufhängeelement nicht direkt an der Positioniereinrichtung befestigt, sondern lediglich durch dieses umgelenkt, so kann eine Komponente der vom Hängepunkt auf das Einstellelement und den Befestigungspunkt wirkenden Kraft entweder in Richtung der Koordinate x oder -x ausgerichtet sein. Bei einer Befestigung der Positioniereinrichtung auf der zur Wand hin orientierten Seite des Objektes wird es sich vor allem für Bilder üblicherweise um Druckkräfte, für ein Befestigung auf der Sichtseite um Zugkräfte handeln. Für die Befestigung an der Sichtseite ist es aus ästhetischen Gründen vorteilhaft, keine Schraubverbindung oder ähnliches für die Ausführung des Befestigungspunktes zu wählen, sondern eine hakenförmige Struktur aus Draht, Blech oder vergleichbaren Materialien, die formschlüssig an der Sichtseite gehalten ist. Dies bietet sich vor allem für Bilder mit Rahmen an, da zwischen Bild und Rahmen in aller Regel ein Absatz oder Spalt existiert, an dem ein Haken greifen kann. Ist der Rahmen aus Metall oder Kunststoff oder sehr filigranen Rahmenprofilen, ist diese Variante meist günstiger, da eine Befestigung des Befestigungspunktes auf der Rahmenrückseite nur mit hohem technischem Aufwand erreicht werden kann, insbesondere, wenn die Bildrückseite ebenfalls für eine Befestigung mittels Schrauben und Ähnlichem ungeeignet ist. Wird die Positioniereinrichtung auf der zur Wand hin orientierten Seite eines Gemäldes angebracht, so bietet sich hierfür prinzipiell ein Bilderrahmen, z.B. ein Schattenfugenrahmen aus Holz oder der Keilrahmen einer Malerleinwand an, in die Holzschrauben gedreht werden können. Auch vollvolumige Maluntergründe wie Holz- oder Holzfaserplatten eignen sich für eine derartige Schraubverbindung.

Bei einer Ausführung der Positioniereinrichtung ist die Positioniereinrichtung an dem wenigstens einen Befestigungspunkt an der, der Wand zugewandten Seite oder der, der Wand abgewandten Seite des Objekts anordenbar. Bei einigen Ausführungen kann abhängig von der Gestalt des dreidimensionalen Objekts wenigstens ein Befestigungspunkt auch seitlich oder zumindest teilweise seitlich am dreidimensionalen Objekt angeordnet sein. Entsprechend und auch abhängig von der Gestalt des Objekts kann der Befestigungspunkt der Positioniereinrichtung für den Betrachter des Objekts mehr oder weniger sichtbar bzw. nicht sichtbar bzw. einsehbar am dreidimensionalen Objekt angeordnet sein.

Eine Ausführung der Positioniereinrichtung weist eine Stufung oder ein stufenlos einstellbares Element zum positionierten Halten des Aufhängelements am Hängepunkt auf. Da die Schwerpunktlage bei Objekten divers ist und auch Gemälde selbst bei identischen Abmaßen bedingt z.B. durch die aufgebrachte Farb- und Materialmenge unterschiedliche Schwerpunktlagen aufweisen, ist es vorteilhaft, wenn die Positioniereinrichtung ein Einstellelement aufweist, welches eine Einstellung der Lage des Hängepunkts im Wesentlichen in Richtung der Koordinate x ermöglicht. Eine besonders einfach herstellbare Ausführungsform ist dabei eine Stufung in Form von Nuten, die das insbesondere flexible Aufhängeelement, insbesondere ein Seil oder eine Schnur, formschlüssig aufnehmen können. Der Nutzer kann dann das Aufhängeelement so lange in verschiedenen Nuten positionieren, bis die gewünschte Orientierung des Objektes im Raum erreicht wird. Besonders vorteilhaft ist, wenn die Nuten etwas in Richtung der vom Aufhängeelement wirkenden Kräften weggeneigt sind, da sich dann ein umfassenderer Formschluss zum Aufhängeelement realisieren lässt. Da eine Stufung im schlimmsten Fall einen Kompromiss zwischen zwei suboptimalen Positionen bedingt, sind auch stufenlos einstellbare Einstellelemente denkbar. Dies können in Langlöchern oder Nuten platzierte Schrauben und Muttern sein, statt Muttern können auch Nutsteine eingesetzt werden. Das Einstellelement kann stabförmig mit insbesondere rechteckigen aber auch runden, ovalen oder polygonalem Querschnitt sein, um das eine Schelle geklemmt wird, die im Wesentlichen entlang der Koordinate x verschoben werden kann und einen Formschluss zum Aufhängeelement bietet. Bei niedrigen Lasten können Schellen auch elastisch z.B. aus einem Elastomer ausgebildet sein, im einfachsten Fall als O-Ring, der auf das Einstellelement gesteckt ist. Für aus Draht gefertigte Positioniereinrichtungen, die auf Zug belastet werden, bieten sich stufenlose Einstellelemente wie Schraubhülsen an, die wie ein Spannschloss nach DIN 1480 mit zwei gegenläufigen Innengewinden versehen sind. Das Einstellelement muss dementsprechend mehrteilig sein und aus mindesten zwei Hälften bestehen, die durch die vorgenannte Schraubhülse gekoppelt werden. Statt formschlüssiger Kopplung mittels Gewinde, sind bei geringeren Lasten auch kraftschlüssige Verbindungen möglich.

Eine Ausführung der Positioniereinrichtung weist eine Aufnahmeeinrichtung zum Aufnehmen des flexiblen Aufhängelements insbesondere im Bereich des wenigstens einen Befestigungspunkts und insbesondere beabstandet von der Ebene E auf. Eine solche Aufnahmeeinrichtung kann ausgebildet sein, das flexible Aufhängeelement unmittelbar aufzunehmen und zu befestigen, und/ oder ein an dem flexiblen Aufnahmeelement angeordnetes Hängeelement wie beispielsweise einen Haken oder eine Öse aufzunehmen, um das Aufhängeelement an der Positioniereinrichtung zu befestigen. Auf diese Weise kann eine weitere am dreidimensionalen Objekt angeordnete Einrichtung zum Aufhängen des Objekts am Aufhängelement entfallen.

Bei einer Ausführung dieser Positioniereinrichtung weist die Aufnahmeeinrichtung eine Höhenverstellung auf, mittels welcher die vertikale Länge des von dieser aufgenommenen flexiblen Aufhängelements einstellbar ist. Beispielsweise kann eine solche Höhenverstellung mittels einer reversiblen Klemmung erfolgen, wodurch das Objekt in Richtung der Koordinate z im Raum unmittelbar an jeder Positioniereinrichtung ausgerichtet werden kann. Eine solche Höhenverstellung kann das flexible Aufhängeelement verschiebbar reversibel an der Positioniereinrichtung klemmen. Solche in eine Positioniereinrichtung insbesondere integrierbare Klemmungen erfolgt beispielsweise durch wenigstens eine Schraube, die das durch die Höhenverstellung geführte Aufhängelement kraftschlüssig klemmt. Alternativ zu Schrauben sind federbelastete Klemmkeile denkbar, die so ausgerichtet sind, dass sie in Richtung der Koordinate z geschoben werden können, in Richtung -z aber durch die Keilform selbsthelfend das Aufhängeelement klemmen. Eine initiale Klemmung, welche die Selbstverstärkung ermöglicht, wird in der Regel durch eine elastische Feder erreicht. Zur Lösung der Klemmung bewegt der Nutzer den Keil gegen die Kraft der Feder vom Aufhängeelement weg und kann die Befestigungsrichtung dann nahezu kraftfrei verschieben.

In einem zweiten Aspekt wird ein Positioniersystem zum Positionieren eines dreidimensionalen Objekts insbesondere an einer vertikalen Wand vorgeschlagen. Das Positioniersystem weist wenigstens eine Positioniereinrichtung der vorausgehend beschriebenen Art und ein Aufhängesystem mit wenigstens einem flexiblen Aufhängelement und einer daran angeordneten Befestigungseinrichtung auf, welche zum Aufhängen des dreidimensionalen Objekts fest mit diesem verbindbar ist. Befestigungseinrichtungen sind üblicherweise Haken, die kraft- oder formschlüssig an dem Aufhängeelement befestigt sind und formschlüssig z.B. an einer am Objekt angebrachten Öse eingehakt werden oder an einer Aufnahmeeinrichtung der Positioniereinrichtung aufgenommen werden können. Eine Öse kann mit einer Blechlasche und Schrauben an das Objekt angebracht sein und gegenüber dieser Blechlasche schwenkbar sein. Weitere Ausführungsformen können beispielsweise auch starre, einteilige Ösen sein, die an das Objekt, insbesondere an die Rückwände von Fertigrahmen, genietet werden. Auch verbreitet sind meist aus Blech gefertigte Laschen, die an der zur Wand ausgerichteten Seite des Objekts mit Schrauben befestigt werden. Eine sehr einfache und platzsparende Lösung können auch Schrauben und Nägel sein, die im Wesentlichen in der xy-Ebene liegend, am Objekt überstehend befestigt werden. An diesen überstehenden Strukturen kann dann insbesondere eine hakenförmige Befestigungseinrichtung formschlüssig eingehängt werden, die durch den Schrauben- bzw. Nagelkopf noch zusätzlich gegen Abrutschen gesichert ist. Hierbei kann die Befestigungseinrichtung auch eine einfache Schlinge des flexiblen Aufhängeelements in Form eines Seils bzw. Drahtes sein oder das Glied einer Kette. Diese Ausführungsform der Befestigungseinrichtung ist besonders platzsparend und begünstigt ein planes Aufliegen des Objektes an der vertikalen Wand. Die Öse bzw. Strukturen mit der vergleichbaren Funktion, nämlich eine Befestigungseinrichtung am Aufhängelement mit dem Objekt zu verbinden, kann auch Bestandteil des Positioniereinrichtung sein. Bevorzugt wird diese Struktur in der Nähe des Befestigungspunktes angebracht sein. Eine derartige Funktionsvereinigung kann das Gesamtsystem vereinfachen, da dann keine Ösen oder vergleichbare Strukturen extra beschafft und am Objekt positioniert und angebracht werden müssen. Gleichzeitig verliert man dadurch allerdings auch etwas an Flexibilität bzgl. der Anordnung der Elemente am Objekt, die vorgenannte Funktionsvereinigung bietet sich daher insbesondere für mehr oder weniger standardisierte Objekte wie beispielsweise (System-)Rahmen für Bilder an.

Eine Ausführung des Positioniersystems weist eine an dem Aufhängelement angeordnete Höheneinstellung auf, damit das Objekt in Richtung der Koordinate z im Raum ausgerichtet werden kann. Befestigungseinrichtungen in Form von Haken können eine Höhenverstellung aufweisen, die den an einem flexiblen Aufhängeelement verschiebbaren Haken an dasselbe reversibel klemmt. In Befestigungseinrichtungen integrierte reversible Klemmungen sind beispielsweise Schrauben, die das durch die Befestigungseinrichtung geführte Aufhängelement kraftschlüssig klemmen. Alternativ zu Schrauben sind federbelastete Klemmkeile denkbar, die so ausgerichtet sind, dass sie in Richtung der Koordinate z geschoben werden können, in Richtung -z aber durch die Keilform selbsthelfend das Aufhängeelement klemmen. Eine initiale Klemmung, welche die Selbstverstärkung ermöglicht, wird in der Regel durch eine elastische Feder erreicht. Zur Lösung der Klemmung bewegt der Nutzer den Keil gegen die Kraft der Feder vom Aufhängeelement weg und kann die Befestigungsrichtung dann nahezu kraftfrei verschieben. Eine reversible Klemmung kann auch direkt an der Positioniereinrichtung angebracht werden. Hierdurch entfällt im Gesamtsystem die Befestigungseinrichtung und die Öse, da deren Funktionen dann durch die Positioniereinrichtung übernommen werden. Dies bietet eine weitere Vereinfachung für das Gesamtsystem, insbesondere für mehr oder weniger standardisierte Objekte wie beispielsweise (System-)Rahmen für Bilder.

In einem dritten Aspekt wird ein Verfahren zum Positionieren eines dreidimensionalen Objekts insbesondere an einer vertikalen Wand mit einem Positioniersystem der vorausgehend beschriebenen Art vorgeschlagen. Das Verfahren weist folgende Schritte auf:
a) Anordnen wenigstens einer Positioniereinrichtung an wenigstens einem Befestigungspunkt am dreidimensionalen Objekt derart, dass daran ein Aufhängelement an einem Hängepunkt haltbar ist;
b) Anordnen des dreidimensionalen Objekts an der Befestigungseinrichtung wenigstens eines Aufhängelements; und
c) Halten des Aufhängelements an der Positioniereinrichtung an dem Hängepunkt.

Die Positioniereinrichtung wird im Schritt a) zunächst an den Befestigungspunkten, bspw. Mittels Schrauben, beispielsweise in einem nicht sichtbaren Bereich des Objektes angebracht. Im Falle eines Gemäldes ist dies z.B. die Bildrückseite. Die Position am Objekt muss so sein, dass das Einstellelement der Positioniereinrichtung die Ebene E des Objektes oberhalb seines Schwerpunktes schneidet. Danach wird das Objekt im Schritt b) z.B. mittels einer am Objekt befestigten Öse an der Befestigungseinrichtung des Aufhängesystems, z.B. einen Haken gehängt. Als weiterer Schritt für die Positionierung des Objektes wird nun das Aufhängeelement, z.B. ein flexibles Seil, an das Einstellelement geführt und im Beispiel einer dort befindlichen Stufung so lange an unterschiedlichen Stufen eingehängt, bis die gewünschte wandparallele Position gemäß Schritt c) gefunden ist. Das Objekt rotiert durch diesen Einstellvorgang im Wesentlichen um die y-Achse im Raum.

Bei einer Ausführung des Verfahrens zum Positionieren eines dreidimensionalen Objekts wird beim Anordnen des dreidimensionalen Objekts an der Befestigungseinrichtung im Schritt b) das Aufhängelement an den Hängepunkt an der Positioniereinrichtung geführt.

Bei dem vorgeschlagenen Verfahren kann das dreidimensionale Objekt wie aus dem Stand der Technik bekannt ist, an der Befestigungseinrichtung des Aufhängeelements angeordnet werden, oder die Befestigungseinrichtung kann bei entsprechend geeigneter Gestaltung auch direkt am Einstellbereich der Positioniereinrichtung befestigt werden. Bei einer Anordnung des Objekts an der Befestigungseinrichtung des Aufhängeelements wird das Aufhängeelement insbesondere nachträglich an den Hängepunkt an der Positioniereinrichtung geführt und dort am Hängepunkt gehalten. Dadurch kann das Anbringen einer Öse bzw. funktionsäquivalenter Strukturen am Objekt entfallen, was sonst gegebenenfalls erforderlich wäre. Unverändert erforderlich bleibt die Einstellung der korrekten Position des Hängepunktes am Einstellelement der Positioniereinrichtung, um die gewünschte Orientierung des Objektes um die y-Achse im Raum einzustellen.

Bei einer Ausführung des Verfahrens wird in einem weiteren Schritt d) die vertikale Höhe des Hängepunkts mittels der am Aufhängelement oder an der Positioniereinrichtung angeordneten Höheneinstellung eingestellt.

Sowohl bei der Verwendung einer einzelnen Positioniereinrichtung als auch bei der Verwendung von zweien muss die vertikale Position des Objektes im Raum eingestellt werden. Dazu wird die die Befestigungseinrichtung der Höheneinstellung am Aufhängeelement oder an der Positioniereinrichtung fixierende Klemmung gelöst und die Befestigungseinrichtung der Höheneinstellung entlang des Aufhängeelements verschoben, bis die gewünschte Position erreicht ist. Kommen zwei Positioniereinrichtungen und dementsprechend auch zwei Aufhängeelemente mit jeweiligen Höheneinstellungen zum Einsatz, müssen diese so eingestellt werden, dass zusätzlich zur rein vertikalen Position auch die gewünschte Ausrichtung zur xy-Ebene im Raum gefunden wird. Dies wird dadurch erreicht, dass die jeweiligen Höheneinstellungen in ungleichem Maß an den Aufhängeelementen verschoben werden und sich so zusätzlich zur vertikalen Verschiebung eine Rotation des Objektes um die x-Achse ergibt.

Weitere Merkmale, Vorteile und Anwendungsmöglichkeiten der Erfindung ergeben sich aus der nachfolgenden Beschreibung im Zusammenhang mit den Figuren. Es zeigen
- Fig. 1: eine perspektivische Darstellung einer beispielhaften Ausführungsform einer erfindungsgemäßen Positioniereinrichtung;
- Fig. 2: eine perspektivische Darstellung einer weiteren beispielhaften Ausführungsform einer erfindungsgemäßen Positioniereinrichtung;
- Fig. 3: eine perspektivische Darstellung einer weiteren beispielhaften Ausführungsform einer erfindungsgemäßen Positioniereinrichtung;
- Fig. 4: eine perspektivische Darstellung einer weiteren beispielhaften Ausführungsform einer erfindungsgemäßen Positioniereinrichtung;
- Fig. 5: eine perspektivische Darstellung einer weiteren beispielhaften Ausführungsform einer erfindungsgemäßen Positioniereinrichtung;
- Fig. 6: eine perspektivische Darstellung einer weiteren beispielhaften Ausführungsform einer erfindungsgemäßen Positioniereinrichtung;
- Fig. 7: eine perspektivische Darstellung einer weiteren beispielhaften Ausführungsform einer erfindungsgemäßen Positioniereinrichtung
- Fig. 8: eine perspektivische Darstellung einer weiteren beispielhaften Ausführungsform einer erfindungsgemäßen Positioniereinrichtung;
- Fig. 9: eine Gesamtansicht einer Anordnung des Gesamtsystems mit einer beispielhaften Ausführungsform eines erfindungsgemäßen Positioniersystems;
- Fig. 10: eine weitere Gesamtansicht einer Anordnung des Gesamtsystems mit einer beispielhaften Ausführungsform eines erfindungsgemäßen Positioniersystems;
- Fig. 11: eine Gesamtansicht einer Anordnung des Gesamtsystems ohne erfindungsgemäßes Positioniersystem (Stand der Technik);
- Fig. 12: eine Darstellung des für die Beschreibung verwendeten Koordinatensystems sowie wesentlicher Geometrien und Eigenschaften;
- Fig. 13: eine perspektivische Darstellung einer weiteren beispielhaften Ausführungsform einer erfindungsgemäßen Positioniereinrichtung; und
- Fig. 14: eine perspektivische Darstellung einer weiteren beispielhaften Ausführungsform einer erfindungsgemäßen Positioniereinrichtung.

### Detaillierte Beschreibung der Figuren:

Fig. 1 zeigt eine Positioniereinrichtung 1 aus Blech. Sie wird im üblicherweise nicht sichtbaren Bereich und/ oder der Wand 11 zugewandten Seite des Objektes 17, z.B. einem Bild, an den Befestigungspunkten 2 angebracht; im gezeigten Fall z.B. durch zwei Senkschrauben, die durch die beiden gezeigten Löcher in das Bild geschraubt werden. Das Einstellelement 3 weist Stufungen 4 auf, um das Aufhängeelement 15, z.B. ein Seil, in einer bestimmten Position, dem Hängepunkt 18, zu führen und zu halten. In Fig. 1 sind als Stufung 4 zwölf von der Wand 11 leicht wegführende Nuten gezeigt, die Anzahl ist aber beliebig. Die Stufung 4 befindet sich idealerweise auf beiden Seiten des Einstellelements 3, um eine Führung bzw. das Halten des Aufhängeelements 15 auf beiden Seiten zu ermöglichen. Dies ist insbesondere im Fall einer Hängung mit zwei Aufhängeelementen 15 an zwei Positioniereinrichtungen 1 im Bereich der beiden vertikalen Begrenzungen des Objektes 17 vorteilhaft, da dann nur eine Variante gefertigt werden muss und nicht z.B. eine Positioniereinrichtung zur Montage an der linken Objektseite und eine spiegelsymmetrische für die Montage an der rechten Objektseite.

Fig. 2 zeigt eine Variante der in Fig. 1 gezeigten Positioniereinrichtung 1. Soll die Positioniereinrichtung 1 mittig an einem Objekt 17, z.B. dem Rahmen eines Bildes, befestigt werden, um nur ein Seil für die Hängung zu verwenden, sind die Befestigungspunkte 2 vorteilhafter in der gezeigten Form angeordnet. Das Einstellelement 3 ist ähnlich wie in Fig. 1 ausgebildet, allerdings reicht in diesem Fall das Vorhandensein der Stufung 4 auf nur einer Seite. Um die Ausrichtung der Positioniereinrichtung 1 zu erleichtern, ist eine Mittenmarkierung 5 an dem Objekt 17 angebracht. Diese muss auf der vertikalen Ebene yz durch den Schwerpunkt liegen, ebenso wie die Seilposition in der gewählten Nut 4, welche den Hängepunkt 18 darstellt. Die Befestigungspunkte 2 können auch als horizontal ausgerichtete Langlöcher ausgebildet sein, um eine einfache horizontale Positionierung der Positioniereinrichtung 1 entlang der y-Koordinate zu ermöglichen.

Fig. 3 zeigt eine Positioniereinrichtung 1 mit Befestigungspunkten 2, einer vertikal ausgerichteten Einstellvorrichtung 3, an der ein Aufhängeelement 15, insbesondere ein Seil mit Seilschlinge oder eine Befestigungseinrichtung 14, z.B. ein Haken am Hängepunkt 18, direkt an einer der Stufungen 4 eingehängt werden kann. Prinzipiell funktioniert solch eine Positioniereinrichtung auch ohne Stufung 4 rein durch Reibung zwischen Einstellelement 3 und der Befestigungseinrichtung 14 oder dem Aufhängeelement 15.

Fig. 4 zeigt eine Positioniereinrichtung 1 mit Befestigungspunkten 2 und einer geschlitzten Einstellvorrichtung 3. In diesem Schlitz befindet sich ein Nutstein 6, der zusammen mit einer Schraube 7 auf der Einstellvorrichtung 3 an beliebiger Stelle geklemmt werden kann. Das bevorzugt konventionell am Objekt 17 befestigte Aufhängeelement 15 (insbesondere mittels Haken an dessen Rückseite, vgl. Fig. 11) wird in diesem Fall in Betrachtungsrichtung (-x) in den Schlitz gefädelt und kommt dann unmittelbar an dem Nutstein 6 zu liegen. Diese Position definiert somit den Hängepunkt 18, an dem das flexible Aufhängeelement (15) gehalten ist.

Fig. 5 zeigt eine Positioniereinrichtung 1 mit Befestigungspunkten 2, einer schwenkbaren Einstellvorrichtung 3, die mit der Schraube 7 und einer im Bild durch die Einstellvorrichtung 3 verdeckten Mutter stufenlos fixiert werden kann. Das flexible Aufhängeelement 15 in Form eines Seils wird durch die Seilführung 8 geführt und dort am Hängepunkt 18 gehalten. Die Bleche an der Schraube 7 können auch eine Rasterung aufweisen, um diskrete Einstellungen der Einstellvorrichtung 3 vorzunehmen. Die Schwenkachse kann prinzipiell im Wesentlichen entlang der Koordinate y oder der Koordinate z ausgerichtet sein, um eine Einstellung zu ermöglichen.

Während die in den Figs. 1 bis 5 gezeigten Positioniereinrichtungen 1 geeignet ausgebildet sind, um das flexible Aufhängeelement 15 an den Hängepunkt zu drücken, zeigen die Figs. 6 bis 8 eine Positioniereinrichtung 1, welche das flexible Aufhängeelement 15 an den Hängepunkt ziehen können.

Fig. 6 zeigt eine einteilige Positioniereinrichtung 1 aus Draht, die aus Betrachtungsrichtung (-x) mit dem Befestigungspunkt 2 in Form eines Hakens formschlüssig am Objekt 17, z.B. unter dem Rand eines Bilderrahmens, befestigt werden kann. Die Einstellvorrichtung 3 ist hier nur ein Draht in definierter Länge, der an der Seildurchführung 9 endet. Die Seildurchführung 9 fasst das vom Objekt 17 kommende Aufhängeelement 15, in diesem Fall ein Seil, oberhalb des Objekts 17 und zieht dieses in die gewünschte Position an den Hängepunkt 18.

Fig. 7 zeigt eine dreiteilige Variante der Positioniereinrichtung 1 aus Fig. 6, die eine stufenlos einstellbare Einstellvorrichtung 3 in Form einer Schraubhülse 10 mit zwei gegenläufigen Innengewinden aufweist. Die an den Befestigungspunkt 2 anschließende erste Hälfte der Einstellvorrichtung 3 weist ein zur Schraubhülse 10 passendes Außengewinde auf, die an die Seildurchführung 9 anschließende zweite Hälfte des Einstellelements 3 ebenso. Durch Verdrehen der Schraubhülse 10 kann die Länge des Positioniereinrichtung 1 so stufenlos variiert werden, um das flexible Aufhängeelement 15 an den Hängepunkt 18 zu führen und dort zu halten.

Fig. 8 zeigt eine einteilige Positioniereinrichtung 1 aus Blech. Ähnlich wie in Fig. 6 und 7 kann sie aus Betrachtungsrichtung (-x) mit dem Befestigungspunkt 2 in Form eines Hakens formschlüssig am Objekt 17, z.B. unter dem Rand eines Bilderrahmens, befestigt werden. Das Einstellelement 3 weist Stufungen 4 in Form von gegen die Betrachtungsrichtung (x) geneigte Nuten auf, durch die das Aufhängeelement 15, z.B. ein Seil, geführt werden kann und so in die gewünschte Position am Haltepunkt 18 zieht. Es sind fünf Stufungen 4 gezeigt, die Anzahl ist aber prinzipiell beliebig.

Fig. 9 zeigt das Gesamtsystem mit einem beispielhaften erfindungsgemäßen Positioniersystem in Seitenansicht. Das Objekt 17, z.B. ein Bild, hängt annähernd parallel zur Wand 11, die sich in der Ebene yz befindet. Unter der Raumdecke 12 ist eine Schiene 13 befestigt, an der eine Befestigungseinrichtung 14, z.B. ein Haken, samt Aufhängeelement 15, z.B. ein Seil, hängt. Ziffern 13, 14, und 15 sind Bestandteile eines konventionellen Aufhängesystems, das im Stand der Technik an einer Öse 16 am Objekt 17 befestigt wird. Ziffer 1 stellt die in Fig. 1 gezeigte Positioniereinrichtung 1 in Seitenansicht dar. Das flexible Aufhängeelement 15 wird durch die Positioniereinrichtung 1 in Richtung der Koordinate x an den Hängepunkt 18 in einer Lage in etwa oberhalb des Schwerpunktes S gedrückt, wodurch sich das Objekt 17 in der zur Wand 11 gewünschten parallelen Lage ausrichtet.

Fig. 10 zeigt ebenfalls das Gesamtsystem in Seitenansicht. Im Gegensatz zu Fig. 9, kommt die Positioniereinrichtung 1 aus Fig. 7 zum Einsatz. Diese ist auf der Vorderseite des Objekts 17, z.B. einem Bild, unter den Rahmen gehakt und zieht das flexible Aufhängeelement 15, z.B. ein Seil, in die gewünschte Position am Hängepunkt 18, um so die zur Wand 11 gewünschte Lage des Objektes 17 zu ermöglichen.

Fig. 11 zeigt den Stand der Technik. Man sieht ebenfalls das Gesamtsystem in Seitenansicht. Das Hängesystem gebildet aus Schiene 13, Befestigungseinrichtung 14, z.B. einem Haken und Aufhängeelement 15, z.B. einem Seil, ist ohne Positioniereinrichtung 1 an der Öse 16 befestigt, wodurch die Oberkante des Objekts 17 anders als in Fig. 9 und 10 auf den Betrachter, im Wesentlichen in Richtung der Koordinate x, zu kippt.

Fig. 12 zeigt die definierten Koordinaten x, y und z des Raums, sowie die für die Positionierung des Objekts 17 relevanten Geometrien und Eigenschaften. Gezeigt ist als Beispiel für ein Objekt 17 ein quaderförmiges Gemälde mit durch ein Kreuz markierten Schwerpunkt S. Das Objekt 17 ist der Aufgabe entsprechend parallel zur Ebene yz dargestellt, welche äquivalent zu einer Wand 11 sein soll. Ein Betrachter des Objektes 17 blickt im Wesentlichen in Richtung -x. Der Schwerkraft parallel zur Richtung -z folgend, erstreckt sich die Vertikale g des Objektes durch seinen Schwerpunkt S. Der Schwerpunkt S liegt in Richtung x vor der Wand 11, die durch die Ebene yz repräsentiert wird. Die Vertikale g liegt auf der Ebene E, einer Ebene der Ebenenschar, die um einen Winkel α gegenüber der Ebene yz verdreht ist. Der Winkel α beträgt idealerweise 0°, und ist damit parallel zur Ebene yz, kann aber auch wie in Fig. 12 gezeigt abweichende Werte betragen. Der Ebenenbereich E' ist der Teilbereich der Ebene E, der in Richtung der Koordinate z oberhalb des Schwerpunkts S liegt.

Fig. 13 zeigt eine Positioniereinrichtung 1 aus Blech. Sie wird im üblicherweise nicht sichtbaren Bereich und/ oder der Wand 11 zugewandten Seite des Objektes 17, z.B. einem Bild, an den Befestigungspunkten 2 angebracht; im gezeigten Fall z.B. durch zwei Senkschrauben, die durch die beiden gezeigten Löcher in das Bild geschraubt werden. Das Einstellelement 3 entspricht dem in Fig. 2 gezeigten. In der Nähe des unteren Befestigungspunktes 2 ist eine Ausführungsform einer Aufnahmeeinrichtung 19 gezeigt, in deren Öffnung eine Befestigungseinrichtung 15 z.B. in Form eines Hakens eingehängt werden kann. Ein Anbringen einer separaten Öse 16 am Objekt 17 zur Befestigung einer Befestigungseinrichtung 14 kann dann entfallen. Die Aufnahmeeinrichtung 19 kann auch noch andere geometrische Formen und Größen annehmen, um gut zu einem bestimmten oder einer Vielzahl unterschiedlicher Befestigungseinrichtungen 15 zu passen.

Fig. 14 zeigt eine Positioniereinrichtung 1 aus Blech. Sie wird im üblicherweise nicht sichtbaren Bereich und/ oder der Wand 11 zugewandten Seite des Objektes 17, z.B. einem Bild, an den Befestigungspunkten 2 angebracht; im gezeigten Fall z.B. durch zwei Senkschrauben, die durch die beiden gezeigten Löcher in das Bild geschraubt werden. Das Einstellelement 3 entspricht dem in Fig. 2 gezeigten. In der Nähe des unteren Befestigungspunktes 2 ist eine Ausführungsform einer Aufnahmeeinrichtung 19 gezeigt, welche eine Höhenverstellung 20 in Form einer U-förmig gebogenen Blechlasche aufweist, durch die in Richtung der Koordinate x eine Zylinderschraube ragt, deren Kopf zur Wand 11 hin orientiert ist. Die am Schraubenkopf anliegenden Hälfte der Blechlasche weist eine Durchgangsbohrung für das Schraubengewinde auf, während in der zweiten Hälfte ein zur Schraube passendes Gewinde vorgesehen ist. Führt man nun ein Aufhängeelement 15, bspw. in Form eines Seils, durch den Bereich zwischen der 180°-Biegung der Blechlasche und der Zylinderschraube, und zieht die Zylinderschraube an, so verformt sich die Blechlasche bevorzugt elastisch und klemmt das Aufhängeelement 15 in einer gewünschten vertikalen Position. Soll die Position wieder verändert werden, wird die Zylinderschraube der Höhenverstellung wieder gelöst, das Objekt 17 samt Positioniereinrichtung 1 entlang des Aufhängeelements 15 verschoben und in einer neuen Position durch Anziehen der Zylinderschraube erneut geklemmt. Durch eine derartige Höhenverstellung 20 kann das Anbringen einer separaten Öse 16 am Objekt 17 zur Befestigung einer separaten Befestigungseinrichtung 14 sowie die separate Befestigungseinrichtung 14 selbst entfallen. Für die Höhenverstellung 20 bieten sich auch noch andere Klemmmechanismen wie bspw. Klemmkeile oder Rändelschrauben an, die eine werkzeuglose Klemmung ermöglichen.

### Bezugszeichenliste

- 1: Positioniereinrichtung
- 2: Befestigungspunkt
- 3: Einstellelement
- 4: Stufung
- 5: Mittenmarkierung
- 6: Nutstein
- 7: Schraube
- 8: Seilführung
- 9: Seildurchführung
- 10: Schraubhülse
- 11: Wand
- 12: Raumdecke
- 13: Schiene
- 14: Befestigungseinrichtung
- 15: Aufhängeelement
- 16: Öse
- 17: Objekt
- 18: Hängepunkt
- 19: Aufnahmeeinrichtung
- 20: Höhenverstellung

- x: Koordinate
- y: Koordinate
- z: Koordinate
- E: Ebene
- E': Teilbereich
- S: Schwerpunkt
- g: Vertikale
- α: Winkel

## Patentansprüche

1. Positioniereinrichtung (1) zum Positionieren eines an einem flexiblen Aufhängelement (15) aufgehängten dreidimensionalen Objekts (17) insbesondere an einer vertikalen Wand (11), wobei die Positioniereinrichtung (1) wenigstens einen Befestigungspunkt (2) aufweist, an dem sie mit dem dreidimensionalen Objekt (17) verbindbar ist und eingerichtet ist, das flexible Aufhängelement (15) an einem Hängepunkt (18) zu halten, welcher oberhalb des Schwerpunkts (S) des dreidimensionalen Objekts (17) angeordnet ist und im Wesentlichen in einer vertikal durch diesen Schwerpunkt (S) verlaufenden Ebene (E) liegt, wobei der Befestigungspunkt (2) beabstandet von der Ebene (E) angeordnet ist.

2. Positioniereinrichtung (1) nach Anspruch 1, **dadurch gekennzeichnet, dass** der Hängepunkt (18) im Wesentlichen auf einer Vertikalen (g) durch den Schwerpunkt (S) des Objekts (17) angeordnet ist.

3. Positioniereinrichtung (1) nach wenigstens einem der vorhergehenden Ansprüche, **dadurch gekennzeichnet, dass** bei einer Positionierung eines dreidimensionalen Objekts (17) mittels wenigstens zwei Positioniereinrichtungen (1) die Ebene (E) parallel zu einer Ausrichtung des dreidimensionalen Objekts (17) oder hierzu in einem Winkel (α) um die Vertikale (g) durch den Schwerpunkt (S) des Objekts (17) verschwenkt angeordnet ist.

4. Positioniereinrichtung (1) nach wenigstens einem der vorhergehenden Ansprüche, **dadurch gekennzeichnet, dass** die Positioniereinrichtung (1) eingerichtet ist, das flexible Aufhängelement (15) an den Hängepunkt (18) zu drücken oder zu ziehen.

5. Positioniereinrichtung (1) nach wenigstens einem der vorhergehenden Ansprüche, **dadurch gekennzeichnet, dass** die Positioniereinrichtung (1) an dem wenigstens einen Befestigungspunkt (2) an der, der Wand (11) zugewandten Seite oder der, der Wand (11) abgewandten Seite des Objekts (17) anordenbar ist.

6. Positioniereinrichtung (1) nach wenigstens einem der vorhergehenden Ansprüche, **gekennzeichnet durch** eine Stufung (4) oder ein stufenlos einstellbares Element zum positionierten Halten des Aufhängelements (15) am Hängepunkt (18).

7. Positioniereinrichtung (1) nach wenigstens einem der vorhergehenden Ansprüche, **gekennzeichnet durch** eine Aufnahmeeinrichtung (19) zum Aufnehmen des flexiblen Aufhängelements (15) insbesondere im Bereich des wenigstens einen Befestigungspunkts (2).

8. Positioniereinrichtung (1) nach Anspruch 7, **dadurch gekennzeichnet, dass** die Aufnahmeeinrichtung (19) eine Höhenverstellung (20) aufweist, mittels welcher die vertikale Länge des von dieser aufgenommenen flexiblen Aufhängelements (15) einstellbar ist.

9. Positioniersystem zum Positionieren eines dreidimensionalen Objekts (17) insbesondere an einer vertikalen Wand (11) mit wenigstens einer Positioniereinrichtung (1) gemäß wenigstens einem der vorhergehenden Ansprüche und einem Aufhängesystem mit wenigstens einem flexiblen Aufhängelement (15) und einer daran angeordneten Befestigungseinrichtung (14), welche zum Aufhängen des dreidimensionalen Objekts (17) fest mit diesem verbindbar ist.

10. Positioniersystem nach Anspruch 9, **gekennzeichnet durch** eine an dem Aufhängelement (15) angeordnete Höheneinstellung.

11. Verfahren zum Positionieren eines dreidimensionalen Objekts (17) insbesondere an einer vertikalen Wand (11) mit einem Positioniersystem gemäß einem der Ansprüche 9 oder 10, **gekennzeichnet durch** die Schritte:
a) Anordnen wenigstens einer Positioniereinrichtung (1) an wenigstens einem Befestigungspunkt (2) am dreidimensionalen Objekt (17) derart, dass daran ein Aufhängelement (15) an einem Hängepunkt (18) haltbar ist;
b) Anordnen des dreidimensionalen Objekts (17) an der Befestigungseinrichtung (14) wenigstens eines Aufhängelements (15); und
c) Halten des Aufhängelements (15) an der Positioniereinrichtung (1) an dem Hängepunkt (18).

12. Verfahren zum Positionieren (1) eines dreidimensionalen Objekts (17) gemäß Anspruch 11, **dadurch gekennzeichnet, dass** beim Anordnen des dreidimensionalen Objekts (17) an der Befestigungseinrichtung (14) im Schritt b) das Aufhängelement (15) an den Hängepunkt (18) an der Positioniereinrichtung (1) geführt wird.

13. Verfahren zum Positionieren eines dreidimensionalen Objekts (17) gemäß einem der Ansprüche 11 oder 12, **gekennzeichnet durch** den weiteren Schritt:
d) Einstellen der vertikalen Höhe des Hängepunkts (18) mittels der am Aufhängelement (14) oder der Positioniereinrichtung (1) angeordneten Höheneinstellung.
